# FASCICULE DE BREVET EUROPEEN

(11) **EP 2 257 474 B1**
(45) Date de publication et mention de la délivrance du brevet: **31.10.2012**
(21) Numéro de dépôt: 09729688.3
(22) Date de dépôt: 25.03.2009
(51) Int. Cl.: B65D 30/18, B65D 33/16, B65D 83/06, B65D 30/10, B65D 33/06

(54) **SAC DESTINE A CONTENIR UN PRODUIT PULVERULENT**
BEUTEL ZUR AUFBEWAHRUNG EINES PULVERFÖRMIGEN PRODUKTS
BAG INTENDED TO CONTAIN A PULVERULENT PRODUCT

(30) Priorité: 01.04.2008 FR 0801794
(43) Date de publication de la demande: 08.12.2010
(73) Titulaire: Vicat, 92095 Paris La Défense (FR)
(72) Inventeur: SOUDAN, Frédéric, F-73000 Jacob Belcombette (FR); WEBER, Dimitri, F-67260 Harskirchen (FR); ROUX, Sandrine, F-38300 Bourgoin Jallieu (FR); ROUMEAU, Yves, F-03800 Gannat (FR); BONNAVION, Pierre, F-73290 La Motte Servolex (FR); RAYNAUD, Joel, F-38500 Coublevie (FR); PIGEAT, Michel, F-69005 Lyon (FR)
(74) Mandataire: Maureau, Philippe
(86) Numéro de dépôt international: PCT/FR2009/050515
(87) Numéro de publication internationale: WO 2009/125134

(56) Documents cités:
- DE-U1- 20 316 991
- DE-U1-202006 004 476
- FR-A- 2 692 868

## Description

L'invention concerne un sac, destiné à contenir un produit pulvérulent.

Le terme pulvérulent désigne ci-après des produits sous forme de poudres ou de granules.

Le sac selon l'invention peut par exemple contenir des produits à usage dans le bâtiment, tels que du ciment, de la chaux, des mortiers ou des enduits, ou contenir des produits chimiques alimentaires tels que des engrais ou de la farine.

Le document FR 2 692 868 décrit un sac comportant une paroi de forme générale tubulaire délimitant une poche, une première et une seconde extrémités, l'une au moins des extrémités comportant des rabats repliés et encollés de manière à fermer l'extrémité correspondante, le sac comportant en outre une bande, réalisée en un matériau résistant au déchirement et comprenant une poignée, collée sur l'extrémité du sac de manière à recouvrir les rabats.

La poignée permet ainsi à un opérateur de transporter et de manipuler le sac.

Afin d'ouvrir le sac décrit dans le document précité, l'utilisateur pratique une ouverture dans la paroi au niveau d'une ligne de prédécoupe. Cette ouverture est généralement réalisée à l'aide d'un outil tel qu'une truelle.

L'ouverture ainsi pratiquée n'est pas nette et oblige l'utilisateur à utiliser la totalité du contenu du sac, l'ouverture ainsi pratiquée étant difficilement refermable.

Afin de pallier cet inconvénient, les documents FR 2 833 576, FR 2 854 833 et F R 2 811 966 proposent des systèmes d'ouverture et de refermeture de type coulisseau ou tirette.

Ce type de système est complexe et engendre un surcoût important lors de la fabrication du sac.

En outre, chacun des sacs précités oblige l'utilisateur à manipuler ou à retourner le sac entre l'opération de portage et l'opération d'ouverture du sac. Une telle manipulation est rendue d'autant plus difficile que le sac est généralement lourd.

Le document DE 20 2006 004 476 U1 décrit également un sac tel que défini dans le préambule de la revendication 1.

L'invention vise à remédier à cet inconvénient en proposant un sac, tel que défini dans la revendication 1, destiné à contenir un produit pulvérulent, comportant une paroi de forme générale tubulaire délimitant une poche, une première et une seconde extrémités, l'une au moins des extrémités comportant des rabats repliés et encollés de manière à fermer l'extrémité correspondante, le sac comportant en outre une bande, réalisée en un matériau résistant au déchirement et comprenant une poignée, collée sur l'extrémité du sac de manière à recouvrir les rabats, caractérisé en ce que les rabats comportent une partie non encollée agencée pour faciliter leur décollement, soit à la main par l'utilisateur, soit sous l'effet du poids du produit pulvérulent lors du basculement du sac par l'utilisateur et former ainsi une ouverture lors de leur déploiement, la bande comportant une zone non encollée venant en regard de la partie non encollée des rabats.

De cette manière, l'utilisateur peut porter le sac à l'aide de la poignée, le poser au sol, et décoller directement la bande. Pour obtenir l'ouverture complète du sac, l'utilisateur doit, soit soulever l'un des rabats par la partie non encollée puis soulever le ou les autres rabats, soit basculer le sac de manière à ce que les rabats se déploient sous l'effet du poids du produit pulvérulent. Le sac est ainsi ouvert de manière propre et il est possible de refermer provisoirement le sac en repliant les rabats après utilisation, pour pouvoir réutiliser ultérieurement le produit.

Selon une possibilité de l'invention, la zone non encollée de la bande comporte un ruban sur lequel la colle ne prend pas lors de son application sur ladite bande.

De cette manière, l'encollage peut être réalisé simplement, par application d'une colle sur toute la surface de la bande. Celle-ci prend alors sur la totalité de la surface la bande, hormis la zone du ruban.

Avantageusement, le ruban est réalisé en polyéthylène.

Selon une caractéristique de l'invention, la bande est collée sur le sac à l'aide d'une colle à base de latex.

Les colles à base de latex sont des colles à prise rapide. Le sac peut alors être réalisé en continu, avec des cadences élevées de fabrication, sans risque de glissement de la bande par rapport au sac, après positionnement et collage de celle-ci.

Préférentiellement, la bande en matériau résistant au déchirement est un complexe comportant une armature.

Selon une possibilité de l'invention, le complexe comporte au moins une couche réalisée dans un matériau en forme de grille, destiné à former une armature, et sur chaque face de l'armature, au moins un film en matériau synthétique, par exemple en polyéthylène, et au moins une feuille en papier.

Selon une forme de réalisation, la bande comporte, à l'une au moins de ses extrémités, une zone débordant du sac et permettant la préhension de la bande afin de faciliter son décollage.

Avantageusement, la poignée est formée par au moins une découpe ménagée dans la bande.

Selon une caractéristique de l'invention, l'autre des extrémités comporte des rabats repliés et encollés.

Préférentiellement, l'autre des extrémités comporte une bande de renfort encollée sur les rabats correspondants.

Selon une possibilité de l'invention, le sac est réalisé en papier kraft et/ou en film polyéthylène.

De toute façon, l'invention sera bien comprise à l'aide de la description qui suit en référence au dessin schématique annexé représentant, à titre d'exemple, une forme de réalisation de ce sac.
Figure 1 en est une vue en perspective ;
Figure 2 est une vue de face du sac, en position non remplie et pliée de celui-ci.
Figure 3 est une vue de l'extrémité du sac recouverte par la bande équipée de la poignée ;
Figure 4 est une vue de dessous de la bande destinée à être collée contre l'extrémité correspondante du sac ;
Figure 5 est une vue correspondant à la figure 3, la bande étant décollée de l'extrémité correspondante ;
Figure 6 est une vue agrandie de la section de la bande équipée de la poignée.
La figure 1 représente un sac 1 en papier kraft, destiné à contenir un produit pulvérulent.

Celui-ci comporte une paroi 2 de forme générale tubulaire délimitant une poche, une première et une seconde extrémités 3, 4. Le sac présente des lignes de pliage latérales 5, comme cela est connu en soi.

Comme cela apparaît plus particulièrement aux figures 2 et 5, la première extrémité 3, comporte des rabats 6, 7 repliés et encollés de manière à fermer l'extrémité correspondante. Les rabats 6, 7 comportent une partie non encollée 8 agencée pour former une ouverture lors de leur déploiement.

La seconde extrémité 4 comporte également des rabats pliés et encollés. Ces derniers sont encollés entièrement de sorte qu'il n'est pas possible de déployer lesdits rabats.

Les rabats des premières et secondes extrémités 3, 4 présentent les mêmes formes générales.

Comme cela est mieux visible à la figure 5, chaque rabat 6, 7 présente une forme trapézoïdale. En outre, chaque extrémité 3, 4 du sac présente une forme générale rectangulaire.

Un premier rabat, dénommé ci-après rabat inférieur 6, est recouvert en partie par un second rabat, dénommé ci-après rabat supérieur 7.

Dans le cas des rabats 6, 7 de la première extrémité 3, seuls les côtés latéraux 9 des trapèzes sont encollés alors que les bases 8 sont laissées libres de manière à former l'ouverture précitée.

De plus, le sac 1 comporte une bande 11 réalisée en un matériau résistant au déchirement et comprenant une poignée 12. Cette bande 11 est collée sur la première extrémité 3 du sac, de manière à recouvrir les rabats correspondants.

Comme cela est représenté à la figure 6, la bande 11 est formée dans un complexe comportant une armature centrale 13 se présentant sous la forme d'une grille, recouverte sur chacune de ses deux faces par une feuille en polyéthylène 14 et par une feuille en papier 15.

La bande 11 comporte deux découpes longitudinales 16, délimitant la poignée 12 pouvant être saisie par l'utilisateur, par décollement de celle-ci. Plus particulièrement, lors du décollement de la poignée 12, la couche de papier 15 tournée du côté des rabats 6, 7 et collée à ceux-ci n'est pas décollée du sac 1 et se détache du reste du complexe précité. Cette couche de papier 15 se désolidarise ainsi de la couche de polyéthylène 14 correspondante.

Comme cela est mieux visible à la figure 4, la bande 11 comporte, sur sa surface destinée à être encollée, un ruban 17 en polyéthylène s'étendant longitudinalement sur toute la longueur de la bande 11.

Lors de l'encollage de la bande 11, une colle à base de latex est appliquée sur la surface correspondante de la bande, cette colle prenant uniquement sur la surface de papier 15 et non sur le ruban 17 en polyéthylène.

Le ruban 17 est agencé de sorte que, lors de l'application de la bande 11 encollée sur la première extrémité 3 du sac, le ruban 17 recouvre la base 8 du rabat supérieur 7.

Après fixation de la bande 11 sur l'extrémité 3 du sac 1, une zone 18 déborde du sac de manière à permettre la préhension de la bande 11. La zone de préhension 18 ainsi formée est délimitée schématiquement par des traits en pointillés 19 sur les figures.

Lorsque l'utilisateur souhaite ouvrir le sac, il lui suffit de procéder de la manière suivante.

Tout d'abord, l'utilisateur saisit la zone de préhension 18 de la bande 11 puis décolle ladite bande de la première extrémité 3. De même que précédemment, la feuille de papier 15 encollée reste fixée sur la première extrémité 3.

Comme cela est représenté à la figure 5, la base 8 du rabat supérieur 7 n'est pas recouverte par la feuille du papier restante 15 puisque la base 8 est recouverte par le ruban 17. Il est ainsi possible de dégager immédiatement et complètement l'ouverture ménagée entre les rabats 6 et 7 pour permettre de vider tout ou partie du contenu du sac.

L'ouverture des rabats 6, 7 est facilitée par le fait que les bases 8 ne sont pas encollées. En outre, les côtés latéraux 9 des rabats 6, 7 sont facilement décollés, de sorte que le déploiement des rabats 6, 7 peut être soit aisément effectué à la main, soit exercé directement par le poids du produit pulvérulent lors du basculement du sac 1 par l'utilisateur. Ceci est facilité par le fait qu'il est possible à l'utilisateur de glisser la main entre le rabat supérieur 7 et le rabat inférieur 6, au niveau des bases 8.

Dans le cas où le sac n'est vidé qu'en partie, la première extrémité 3 du sac 1 peut être à nouveau refermée en repliant les rabats 6, 7, voire en collant une bande adhésive additionnelle au niveau de cette extrémité 3.

L'invention fournit ainsi un sac pouvant être porté puis ouvert rapidement, sans nécessiter de manipulation entre le portage et l'ouverture du sac, ce dernier pouvant en outre être refermé lorsqu'une partie seulement de son contenu est utilisée.

Comme il va de soi l'invention ne se limite pas à la seule forme de réalisation de ce sac, décrite ci-dessus à titre d'exemple, mais elle embrasse au contraire toutes les variantes.

## Revendications

1. Sac (1), destiné à contenir un produit pulvérulent, comportant une paroi (2) de forme générale tubulaire délimitant une poche, une première et une seconde extrémités (3, 4), l'une (3) au moins des extrémités comportant des rabats (6, 7) repliés et encollés de manière à fermer l'extrémité correspondante (3), le sac (1) comportant en outre une bande (11), réalisée en un matériau résistant au déchirement et comprenant une poignée (12), collée sur l'extrémité (3) du sac de manière à recouvrir les rabats (6, 7), **caractérisé en ce que** les rabats (6, 7) comportent une partie (8) non encollée agencée pour faciliter leur décollement, soit à la main par un utilisateur, soit sous l'effet du poids du produit pulvérulent lors du basculement du sac par l'utilisateur et former ainsi une ouverture lors de leur déploiement, la bande (11) comportant une zone non encollée (17) venant en regard de la partie non encollée (8) des rabats (6,7).

2. Sac (1) selon la revendication 1, **caractérisé en ce que** la zone non encollée de la bande (11) comporte un ruban (17) sur lequel la colle ne prend pas lors de son application sur ladite bande (11).

3. Sac (1) selon la revendication 2, **caractérisé en ce que** le ruban (17) est réalisé en polyéthylène.

4. Sac (1) selon l'une des revendications 1 à 3, **caractérisé en ce que** la bande (11) est collée sur le sac à l'aide d'une colle à base de latex.

5. Sac (1) selon l'une des revendications 1 à 4, **caractérisé en ce que** la bande (11) en matériau résistant au déchirement est un complexe comportant une armature (13).

6. Sac (1) selon la revendication 5, **caractérisé en ce que** le complexe comporte au moins une couche (13) réalisée dans un matériau en forme de grille, destiné à former une armature, et sur chaque face de l'armature, au moins un film (14) en matériau synthétique, par exemple en polyéthylène, et au moins une feuille (15) en papier.

7. Sac (1) selon l'une des revendications 1 à 6, **caractérisé en ce que** la bande (11) comporte, à l'une au moins de ses extrémités, une zone (18) débordant du sac et permettant la préhension de la bande (11) afin de faciliter son décollage.

8. Sac (1) selon l'une des revendications 1 à 7, **caractérisé en ce que** la poignée (12) est formée par au moins une découpe (16) ménagée dans la bande.

9. Sac (1) selon l'une des revendications 1 à 8, **caractérisé en ce que** l'autre (4) des extrémités comporte des rabats repliés et encollés.

10. Sac (1) selon la revendication 9, **caractérisé en ce que** l'autre des extrémités (4) comporte une bande de renfort (10) encollée sur les rabats correspondants.

11. Sac (1) selon l'une des revendications 1 à 10, **caractérisé en ce qu'**il est réalisé en papier kraft et/ou en film polyéthylène.

## Claims

1. A bag (1), intended to contain a powdery product, including a wall (2) of a general tubular shape, delimiting a pocket, first and second ends (3, 4), at least one (3) of the ends including flaps (6, 7) folded back and sized so as to close the corresponding end (3), the bag (1) further including a strip (11), made in a tear-resistant material, and comprising a handle (12), adhesively bonded to the end (3) of the bag so as to cover the flaps (6, 7), **characterized in that** the flaps (6, 7) include a non-sized portion (8) laid out in order to facilitate their detachment, either by hand by a user or under the effect of the weight of the powdery product when the user tilts the bag and to thereby form an opening during the deployment, the strip (11) including a non-sized area (17) facing the non-sized portion (8) of the flaps (6, 7).

2. The bag (1) according to claim 1, **characterized in that** the non-sized area of the strip (11) includes a ribbon (17) on which the adhesive does not set when it is applied on said strip (11).

3. The bag (1) according to claim 2, **characterized in that** the ribbon (17) is made in polyethylene.

4. The bag (1) according to one of claims 1 to 3, **characterized in that** the strip (11) is adhesively bonded on the bag by means of a latex-based adhesive.

5. The bag (1) according to one of claims 1 to 4, **characterized in that** the strip (11) in tear-resistant material is a complex including a frame (13).

6. The bag (1) according to claim 5, **characterized in that** the complex includes at least one layer (13) made in a grid-shaped material, intended to form a frame, and on each face of the frame, at least one film (14) in synthetic material, for example in polyethylene, and at least one sheet (15) in paper.

7. The bag (1) according to one of claims 1 to 6, **characterized in that** the strip (11) includes at least at one of its ends, an area (18) jutting out from the bag and allowing the strip (11) to be grasped in order to facilitate its detachment.

8. The bag (1) according to one of claims 1 to 7, **characterized in that** the handle (12) is formed with at least one cut (16) made in the strip.

9. The bag (1) according to one of claims 1 to 8, **characterized in that** the other one (4) of the ends includes folded and sized flaps.

10. The bag (1) according to claim 9, **characterized in that** the other one (4) of the ends includes a sized strengthening strip (10) on the corresponding flaps.

11. The bag (1) according to one of claims 1 to 10, **characterized in that** it is made in Kraft paper and/or in polyethylene film.

## Patentansprüche

1. Beutel (1), der dazu bestimmt ist, ein pulverförmiges Produkt zu enthalten, der eine allgemein rohrförmige Wand (2) aufweist, die eine Tasche begrenzt, ein erstes und ein zweites Ende (3, 4), wobei mindestens eines (3) der Enden Klappen (6, 7) aufweist, die derart gefaltet und geklebt sind, dass das entsprechende Ende (3) verschlossen wird, wobei der Beutel (1) ferner einen Streifen (11) aufweist, der aus einem reißfesten Material hergestellt ist und einen Griff (12) umfasst, der auf dem Ende (3) des Beutels derart geklebt ist, dass die Klappen (6, 7) bedeckt sind, **dadurch gekennzeichnet, dass** die Klappen (6, 7) einen nicht geklebten Abschnitt (8) aufweisen, der ausgebildet ist, um ihr Lösen zu erleichtern, entweder manuell durch einen Benutzer oder durch die Wirkung des Gewichts des pulverförmigen Produkts bei einer Bewegung des Beutels durch den Benutzer und dadurch bei ihrem Entfalten eine Öffnung bilden, wobei der Streifen (11) eine nicht geklebte Zone (17) gegenüber dem nicht geklebten Abschnitt (8) der Klappen (6, 7) aufweist.

2. Beutel (1) nach Anspruch 1, **dadurch gekennzeichnet, dass** die nicht geklebte Zone des Streifens (11) ein Band (17) aufweist, auf dem der Klebstoff bei seinem Auftragen auf dem Streifen (11) nicht wirkt.

3. Beutel (1) nach Anspruch 2, **dadurch gekennzeichnet, dass** das Band (17) aus Polyethylen besteht.

4. Beutel (1) nach einem der Ansprüche 1 bis 3, **dadurch gekennzeichnet, dass** der Streifen (11) mit Hilfe eines Klebstoffs auf Latexbasis auf den Beutel geklebt ist.

5. Beutel (1) nach einem der Ansprüche 1 bis 4, **dadurch gekennzeichnet, dass** der Streifen (11) aus reißfestem Material ein Komplex ist, der ein Gerüst (13) aufweist.

6. Beutel (1) nach Anspruch 5, **dadurch gekennzeichnet, dass** der Komplex mindestens eine Schicht (13), die aus einem rasterförmigen Material besteht, das dazu bestimmt ist, ein Gerüst zu bilden, und auf jeder Seite des Gerüsts mindestens eine Folie (14) aus synthetischem Material, beispielsweise aus Polyethylen, und mindestens einen Papierbogen (15) aufweist.

7. Beutel (1) nach einem der Ansprüche 1 bis 6, **dadurch gekennzeichnet, dass** der Streifen (11) an mindestens einem seiner Enden eine über den Beutel überstehende Zone (18) aufweist, die das Ergreifen des Streifens (11) erlaubt, um sein Lösen zu erleichtern.

8. Beutel (1) nach einem der Ansprüche 1 bis 7, **dadurch gekennzeichnet, dass** der Griff (12) von mindestens einem Ausschnitt (16) gebildet wird, der in den Streifen eingearbeitet ist.

9. Beutel (1) nach einem der Ansprüche 1 bis 8, **dadurch gekennzeichnet, dass** das andere (4) der Enden gefaltete und geklebte Klappen aufweist.

10. Beutel (1) nach Anspruch 9, **dadurch gekennzeichnet, dass** das andere der Enden (4) einen verstärkenden Streifen (10) aufweist, der auf die entsprechenden Klappen geklebt ist.

11. Beutel (1) nach einem der Ansprüche 1 bis 10, **dadurch gekennzeichnet, dass** er aus Kraftpapier und/oder Polyethylenfolie hergestellt ist.
